# EUROPÄISCHE PATENTSCHRIFT

(11) **EP 1 655 473 B1**
(45) Veröffentlichungstag und Bekanntmachung des Hinweises auf die Patenterteilung: **10.02.2010**
(21) Anmeldenummer: 04105578.1
(22) Anmeldetag: 08.11.2004
(51) Int. Cl.: F02F 1/38, F01M 9/10, F01L 1/053, F16C 35/02

(54) **Verfahren zur Montage eines Systems mit Nockenwelle und Nockenwellenaufnahme**
method for mounting a system with camshaft and camshaft receiving part
méthode pour monter un système avec arbre à cames et partie réceptrice de l'arbre à cames

(43) Veröffentlichungstag der Anmeldung: 10.05.2006
(73) Patentinhaber: Ford Global Technologies, LLC, A subsidary of Ford Motor Company, Dearborn, MI 48126 (US)
(72) Erfinder: Bartsch, Guenther, 50259 Pulheim (DE)
(74) Vertreter: Drömer, Hans-Carsten

(56) Entgegenhaltungen:
- WO-A-00/19117
- DE-A1- 10 250 303
- DE-A1- 19 747 244
- US-A- 3 563 215
- US-A- 4 773 361
- US-A- 4 909 638
- US-A1- 2004 136 627
- PATENT ABSTRACTS OF JAPAN Bd. 018, Nr. 465 (M-1665), 30. August 1994 (1994-08-30) -& JP 06 146822 A (YAMAHA MOTOR CO LTD), 27. Mai 1994 (1994-05-27)

## Beschreibung

Die Erfindung betrifft ein Verfahren zur Montage eines Systems umfassend eine Nockenwelle mit mindestens zwei Lagerstellen, eine zweiteilige Nockenwellenaufnahme, die zur Aufnahme der Nockenwelle in einem unteren Teil mindestens zwei in schmalen Stegen eingearbeitete Lagersättel und in einem oberen Teil mindestens zwei zu den Lagersätteln korrespondierende Lagerdeckel aufweist, um die Nockenwelle mit ihren Lagerstellen in den Lagersätteln und Lagerdeckeln zu lagern, und Lagerhalbschalen, wobei jeweils zwei Lagerhalbschalen zusammen mit einer Lagerstelle ein Radialgleitlager ausbilden.

Ein System der oben genannten Art wird beispielsweise in der DE 197 47 244 A1 beschrieben und in einer Brennkraftmaschine eines Kraftfahrzeuges verwendet, um den Ladungswechsel zu steuern. Das Arbeitsverfahren einer Vier-Takt-Brennkraftmaschine umfaßt dabei neben der Kompression des Kraftstoffluftgemisches bzw. der Verbrennungsluft und der Expansion infolge der im Brennraum stattfindenden Verbrennung auch den Ladungswechsel. Im Rahmen des Ladungswechsels erfolgt das Ausschieben der Verbrennungsgase über die Auslaßventile und das Füllen des Brennraums mit Frischgemisch bzw. Frischluft über die Einlaßventile. Zur Steuerung des Ladungswechsels werden bei Viertaktmotoren nahezu ausschließlich Hubventile verwendet, die während des Betriebs der Brennkraftmaschine eine oszillierende Hubbewegung ausführen und auf diese Weise den Öffnungs- und Schließvorgang der Ein- und Auslaßöffnungen durchführen.

Der erforderliche Betätigungsmechanismus einschließlich der Ventile wird als Ventiltrieb bezeichnet. Dabei ist es die Aufgabe des Ventiltriebes die Einlaß- und Auslaßöffnungen der Brennkammer rechtzeitig freizugeben bzw. zu schließen, wobei eine schnelle Freigabe möglichst großer Strömungsquerschnitte angestrebt wird.

Nach dem Stand der Technik wird hierzu in der Regel ein Ventil verwendet, das entlang seiner Längsachse zwischen einer Ventilschließstellung und einer Ventiloffenstellung bewegbar ist, um eine Einlaß- oder Auslaßöffnung einer Brennkammer der Brennkraftmaschine freizugeben bzw. zu versperren. Zur Betätigung des Ventils werden einerseits Ventilfedermitteln vorgesehen, um das Ventil in Richtung Ventilschließstellung vorzuspannen, und andererseits Ventilbetätigungseinrichtungen eingesetzt, um das Ventil entgegen der Vorspannkraft der Ventilfedermittel zu öffnen.

Die Ventilbetätigungseinrichtung umfaßt eine Nockenwelle, auf der eine Vielzahl von Nocken angeordnet ist und die - beispielsweise mittels eines Kettenantriebes - von der Kurbelwelle in der Art in Drehung versetzt wird, daß die Nockenwelle und mit dieser die Nocken mit der halben Kurbelwellendrehzahl umläuft bzw. umlaufen.

Grundsätzlich wird dabei zwischen einer untenliegenden Nockenwelle und einer obenliegenden Nockenwelle unterschieden.

Untenliegende Nockenwellen eignen sich für die Betätigung von sogenannten stehenden Ventilen, aber auch unter Zuhilfenahme von Stoßstangen und Hebeln, beispielsweise Schwinghebeln oder Kipphebeln, für die Betätigung hängender Ventile.

Obenliegende Nockenwellen werden hingegen ausschließlich für die Betätigung hängender Ventile verwendet, wobei ein Ventiltrieb mit obenliegender Nockenwelle als weiteres Ventiltriebsbauteil einen Schwinghebel, einen Kipphebel oder einen Stößel aufweist. Vorteilhaft bei der Verwendung von obenliegenden Nockenwellen ist, daß insbesondere durch den Wegfall der Stoßstange die bewegte Masse des Ventiltriebes reduziert wird und der Ventiltrieb starrer d. h. weniger elastisch ist. Die vorliegende Erfindung bezieht sich auf Systeme mit obenliegender Nockenwelle.

Bei Verwendung eines Stößels wird der Stößel auf das der Brennkammer abgewandte Ende des Hubventils aufgesetzt, so daß der Stößel an der oszillierenden Hubbewegung des Ventils teilnimmt, wenn der Nocken sich in Eingriff befindet mit dem Stößel.

Nach dem Stand der Technik werden obenliegende Nockenwellen in zweiteiligen sogenannten Nockenwellenaufnahmen gelagert. Hierzu verfügt die Nockenwelle über mindestens zwei Lagerstellen. Die Nockenwellenaufnahme umfaßt einen unteren Teil und einen oberen Teil, wobei im unteren Teil sogenannte Lagersättel und im oberen Teil sogenannte Lagerdeckel vorgesehen sind. Im montierten Zustand - d. h. wenn der untere und der obere Teil der Nockenwellenaufnahme zusammengefügt sind - bilden jeweils ein Lagersattel und ein Lagerdeckel eine Bohrung zur Aufnahme und Lagerung der Nockenwelle. Dabei wird die Nockenwelle mit ihren Lagerstellen direkt - d. h. ohne Einbringen irgendwelcher Zwischenelemente - in den Lagersätteln und Lagerdeckeln aufgenommen und gelagert. Die Bohrungen werden üblicherweise mit Schmieröl versorgt, so daß sich idealerweise zwischen der Innenfläche der Bohrung und den Lagerstellen bei umlaufender Nockenwelle - ähnlich einem Gleitlager - ein Schmierfilm ausbildet.

Häufig handelt es sich bei den beiden Teilen einer Nockenwellenaufnahme um Gußteile, die in weiteren Fertigungsschritten nachbearbeitet werden. Die Lagersättel werden dabei in schmale Stege, die im unteren Teil der Aufnahme vorgesehenen sind, eingearbeitet. Diese Stege und folglich auch die aus den Stegen herausgearbeiteten Lagersättel sind sehr schmal, beispielsweise in der Größenordnung von 1,5 bis 3 Millimeter. Der Grund hierfür ist darin zu sehen, daß zwischen den Stegen sogenannte Taschen oder Kammern vorgesehen werden müssen, durch die während der Montage die Stößel eingesetzt werden. Die Lagerdeckel hingegen werden im Rahmen einer Nachbearbeitung in den oberen Teil der Nockenwellenaufnahme eingearbeitet und können wesentlich breiter, beispielsweise in der Größenordnung von 12 bis 14 Millimeter, ausgeführt werden.

Figur 1 zeigt einen unteren Teil einer Nockenwellenaufnahme 100 nach dem Stand der Technik. Die dargestellte Nockenwellenaufnahme 100 verfügt über zwei Lagersättel 110, die in zwei im unteren Teil der Nockenwellenaufnahme 100 vorgesehene Stege 120 eingearbeitet sind. Rechts und links der Stege 120 sind vier kreisförmige Taschen bzw. Kammern 130 vorgesehen, die dazu dienen, bei der Montage einen Durchgang für das Einsetzen der Stößel bereitzustellen. Die beengten Platzverhältnisse bzw. die Notwendigkeit der Anordnung der Kammern 130 führt letztlich zur Ausbildung sehr schmaler Lagersättel.

Nachteilig an der geringen Breite der Lagersättel, die zur Lagerung der Nockenwelle dienen, ist insbesondere die geringe Tragkraft. Zwischen einem Lagersattel und einem Wellenabsatz bildet sich bei umlaufender Nockenwelle - ähnlich einem Gleitlager - ein Schmierfilm aus. Die Tragfähigkeit dieses Schmierfilms wird maßgeblich von der Breite des Gleitlagers bzw. des Lagersattels mitbestimmt.

Nehmen die Lagerkräfte zu, vermindert sich die Dicke des Schmierfilms. Mit abnehmender Schmierfilmdicke wird das Gebiet der Flüssigkeitsreibung verlassen, wenn die Oberflächenrauheit der Gleitflächen die Schmierfilmdicke übersteigt. Es liegt Mischreibung vor. Bei weiterer Zunahme der Lagerbelastung nimmt der Anteil der Festkörperreibung zu. Es kann zur Zerstörung des Lagers d. h. der Nockenwelle und der Nockenwellenaufnahme kommen.

Günstig im Hinblick auf die geringe Breite der Lagersättel wirkt sich die in der Regel einseitige Belastung der Nockenwelle im Betrieb der Brennkraftmaschine aus. Die Nockenwelle wird nämlich überwiegend in der Art belastet, daß sie in bzw. gegen die Lagerdeckel gedrückt bzw. gepreßt wird.

So beaufschlagen die Ventilfedermittel die Ventile in Richtung Ventilschließstellung. Damit werden von den Ventilfedermitteln auch Kräfte über die Ventilstößel und die Nocken auf die Nockenwelle ausgeübt, wobei eine obenliegende Nockenwelle in die Lagerdeckel gedrückt wird. Insbesondere bei Auslenkung der Ventile während des Ladungswechsels sind die Rückstellkräfte der Ventilfedermittel groß. Diese Vorspannkräfte sollen ein Abheben des Nockens vom Stößel verhindern.

Wird aber die Nockenwelle zusätzlich genutzt, um eine Kraftstoffpumpe zu betätigen, ergeben sich Belastungen der Nockenwelle, die die Nockenwelle in die schmalen Lagersättel hineindrücken. Denn aus Platzgründen wird die Kraftstoffpumpe oberhalb der Nockenwelle angeordnet und mittels eines zusätzlichen auf der Nockenwelle angeordneten Steuernockens betätigt. Die dabei von der Kraftstoffpumpe auf den - während der Betätigung der Pumpe - nach oben gerichteten Steuernocken ausgeübten Steuerkräfte sind nach unten in Richtung Lagersättel gerichtet.

Die Belastungen der Lagersättel nimmt zu, so daß Konzepte entwickelt werden müssen, die eine ausreichende Tragfähigkeit des Schmierfilms in der Nockenwellenlagerung sicherstellen und die spezifische Flächenpressung im Lager reduzieren.

Es ist die Aufgabe der vorliegenden Erfindung, ein Verfahren gemäß dem Oberbegriff des Anspruches 1 aufzuzeigen.

Gelöst wird diese Aufgabe durch ein Verfahren zur Montage eines Systems umfassend
■ eine Nockenwelle mit mindestens zwei Lagerstellen,
■ eine zweiteilige Nockenwellenaufnahme, die zur Aufnahme der Nockenwelle in einem unteren Teil mindestens zwei in schmalen Stegen eingearbeitete Lagersättel und in einem oberen Teil mindestens zwei zu den Lagersätteln korrespondierende Lagerdeckel aufweist, um die Nockenwelle mit ihren Lagerstellen in den Lagersätteln und Lagerdeckeln zu lagern, und
■ Lagerhalbschalen, wobei jeweils zwei Lagerhalbschalen zusammen mit einer Lagerstelle ein Radialgleitlager ausbilden,
   bei dem
■ die Nockenwelle zusammen mit den Lagerhalbschalen, von denen jeweils zwei paarweise auf einer Lagerstelle der Nockenwelle mittels eines Halteelementes fixiert sind, als vormontierte Baugruppe in den unteren Teil der Nockenwellenaufnahme in der Art eingebracht wird, daß die dem unteren Teil der Aufnahme zugewandten Lagerhalbschalen in den Lagersätteln platziert werden, und
■ der obere Teil der Nockenwellenaufnahme in der Art mit dem unteren Teil zur Anlage gebracht wird, daß die dem oberen Teil der Nockenwellenaufnahme zugewandten Lagerhalbschalen in den Lagerdeckeln angeordnet werden.

Das System umfasst Lagerhalbschalen, von denen jeweils zwei paarweise zwischen einer Lagerstelle und den diese Lagerstelle aufnehmenden Lagersattel und Lagerdeckel angeordnet sind, so daß die Lagerhalbschalen sich einerseits am Lagersattel bzw. Lagerdeckel abstützen und andererseits jeweils zwei Lagerhalbschalen zusammen mit einer Lagerstelle ein Radialgleitlager ausbilden.

Erfindungsgemäß werden Lagerhalbschalen zur Aufnahme und Lagerung der Nockenwelle vorgesehen. Dabei wird nach Einführen der Stößel im Rahmen der Montage eine Lagerhalbschale auf jedem Lagersattel angeordnet. Hierzu wird eine Lagerhalbschale ausgewählt, deren Breite die Breite des schmalen Lagersattels übersteigt, so daß die zwischen dieser Lagerhalbschale und der Lagerstelle ausgebildete Gleitlagerfläche des erfindungsgemäßen Systems größer ist als die nach dem Stand der Technik zwischen dem schmalen Lagersattel und der Lagerstelle ausgebildete Gleitfläche.

Hierdurch wird ein wesentlich tragfähigeres Lager im Bereich des Lagersattels der Nockenwellenaufnahme ausgebildet. Die Anordnung der Lagerhalbschale auf dem Steg bzw. dem Lagersattel kann dabei separat im Rahmen eines einzelnen Montageschrittes erfolgen oder aber - was zu bevorzugen ist - zusammen mit der Nockenwelle, die mit den bereits auf ihr angeordneten Lagerhalbschalen als eine vormontierte bauliche Einheit in einem einzigen Montageschritt in dem unteren Teil der Nockenwellenaufnahme angeordnet wird.

Die umlaufende Nockenwelle wird dabei von einem breiten hydrodynamischer Schmierölfilm getragen, der sich zwischen Lagerstelle und Lagerschalen ausbildet. Die erfindungsgemäße Nockenwellenlagerung kann dabei infolge der breiteren Gleitlagerfläche im Bereich der Lagersättel höhere Lagerbelastungen aufnehmen, ohne den Bereich der Flüssigkeitsreibung zu verlassen. Eine Mischreibung oder hohe Festkörperreibung in der Lagerfläche kann vermieden werden.

Dadurch kann mittels des erfindungsgemäßen Systems insbesondere eine oberhalb der Nockenwelle angeordnete Kraftstoffpumpe problemlos über einen zusätzlichen auf der Nockenwelle angeordneten Steuernocken betätigt werden, ohne befürchten zu müssen, daß die Nockenwelle im Bereich des Lagersattels trocken läuft.

Es sind jeweils die zwei an einer Lagerstelle vorgesehenen Lagerhalbschalen in Bezug auf die Nockenwelle fixiert, wobei die zwei Lagerhalbschalen jeweils mittels eines Halteelementes an einer Lagerstelle fixiert sind, was eine einfache, schnelle Fixierung der Lagerhalbschalen ermöglicht.

Dies ermöglicht den Einbau der Nockenwelle mit bereits auf dieser in der Einbauposition angeordneten Lagerhalbschalen als vormontierte bauliche Einheit. Dies reduziert bei der Montage nicht nur die Anzahl der Montageschritte, sondern auch die Anzahl der zu bevorratenden und zu verwaltenden Einzelteile und damit die Herstellungskosten insgesamt.

Die Lagerschalen werden dabei zumindest in der Art fixiert, daß sie sich nicht von der Nockenwelle lösen und nicht verloren gehen. Die Fixierung kann aber auch umfangreicher ausgeführt werden. So können die Lagerhalbschalen in der Weise axial fixiert werden, daß sie nicht in Richtung der Längsachse der Nockenwelle verschoben werden können. Vorteile bietet dies, da die Lagerschalen dann bei der Montage direkt in den für sie vorgesehenen Lagersätteln und Lagerdeckeln positioniert werden, ohne daß ein Nachjustieren d. h. axiales Ausrichten der Schalen erforderlich wird. Die Lagerschalen können auch verdrehsicher fixiert werden, so daß der sogenannte Stoß, der Bereich, in dem die beiden Trennflächen der Halbschalen sich gegenüberliegen, in Umfangsrichtung in einer vorbestimmten Position zu liegen kommt.

Die Fixierung kann - soweit sie nicht die Funktionsfähigkeit des Systems beeinträchtigt - an dem montierten System verbleiben oder aber nach der oder während der Montage entfernt werden. In jedem Fall muß gewährleistet sein, daß die Nockenwelle sich später im Betrieb drehen bzw. umlaufen kann.

Wesentlich für das vorgeschlagene Verfahren ist die Erkenntnis, daß die zwischen den Stegen des unteren Teils der Nockenwellenaufnahme vorgesehenen Kammern bzw. Taschen nach dem Einführen der Stößel im Rahmen der Montage in ihrem Querschnitt bzw. Durchmesser verkleinert werden können. Eine Verbreiterung der unteren Lagerhälfte im Bereich des Lagersattels durch Einbringen einer breiteren Lagerschale ist nach Einführen der Stößel unschädlich.

Gemäß dem erfindungsgemäßen Montageverfahren wird die Nockenwelle mitsamt den auf den Lagerstellen angeordneten Lagerhalbschalen als eine vormontierte Baugruppe nach Einführen der Stößel in den unteren Teil der Nockenwellenaufnahme eingefügt.

Dadurch wird die der Erfindung zugrunde liegende Aufgabe gelöst, nämlich ein Verfahren zur Montage eines Systems mit Nockenwelle und Nockenwellenaufnahme aufzuzeigen.

Weitere Vorteile des erfindungsgemäßen Verfahrens werden im Zusammenhang mit den Ausführungsformen gemäß den Unteransprüchen erörtert.

Vorteilhaft sind Ausführungsformen des Verfahrens, bei denen die Halteelemente nach Platzieren der Nockenwelle im unteren Teil der Nockenwellenaufnahme entfernt werden.

Vorteilhaft sind Ausführungsformen des Verfahrens, bei denen das Halteelement ein Ring ist. Ein aus einem elastischen Material aufgebauter Ring kann dabei seitlich über die auf dem Wellenabsatz angeordneten Lagerschalen geschoben werden. Die Rückstellkräfte des Rings pressen die Schalen dann ähnlich einer Feder auf den Wellenabsatz.

Vorteilhaft sind Ausführungsformen des Verfahrens, bei denen das Halteelement ein klammerförmiger Clip mit einer zangenförmigen Öffnung ist. Im Gegensatz zu dem zuvor beschriebenen Ring wird diese Klammer radial über die Schalen geführt, wobei eine Fixierung gegeben ist, sobald der Clip einrastet.

Vorteilhaft sind Ausführungsformen des Verfahrens, bei denen das Halteelement aus einem streifenförmigen Material ausgebildet ist. Das streifenförmige Material kann beispielsweise ein Klebestreifen sein, der als Endlosband bereitgestellt wird und von dem zur Fixierung ein Stück um die Lagerschalen gewickelt wird. Ein Draht oder eine Plastikschnur sind nur zwei weitere Beispiele für ein aus einem streifenförmigen Material geformtes Halteelement.

Vorteilhaft sind Ausführungsformen des Verfahrens, bei denen das Halteelement mit den Lagerhalbschalen stoffschlüssig, vorzugsweise mittels einer Klebeverbindung, verbunden ist. Ein ungewolltes Lösen des Haltemittels, wodurch die Fixierung der Lagerhalbschalen aufgehoben werden würde, kann auf diese Weise verhindert werden.

Vorteilhaft sind Ausführungsformen des Verfahrens, bei denen die Lagerhalbschalen auf ihrer äußeren, der Nockenwellenaufnahme zugewandten Mantelfläche eine Ausnehmung in Umfangsrichtung zur Aufnahme des Halteelements aufweisen.

Vorteilhaft sind Ausführungsformen des Verfahrens, bei denen das Halteelement vollständig in der Ausnehmung eingebettet ist. Vorteilhaft ist diese Ausführungsform, weil die Halteelemente dann nicht im Rahmen der Montage entfernt zu werden brauchen, sondern in den Lagerschalen verbleiben können. Ein zusätzlicher Montageschritt kann so vermieden werden. Dadurch, daß die Halteelemente vollständig in der Ausnehmung aufgenommen werden, behindern sie nicht den Fügevorgang d. h. das Einbringen der Nockenwelle mitsamt der Halbschalen in die Nockenwellenaufnahme. Ein Verrutschen der Lagerhalbschalen beim Entfernen der Haltemittel entfällt somit ebenfalls.

Vorteilhaft sind aber auch Ausführungsformen des Verfahrens, bei denen das Halteelement teilweise in der Ausnehmung eingebettet ist und teilweise aus der Ausnehmung hervorsteht.

Der hervorstehende Teil der Haltemittel kann dabei verschiedene Funktionen übernehmen. Beispielsweise kann dieser Teil dazu verwendet werden, die Schalen im Lagersattel bzw. Lagerdeckel zu fixieren, um auf diese Weise eine ungewollte Bewegung der Schalen - in axialer Richtung oder in Umfangsrichtung - bei umlaufender Nockenwelle zu unterbinden. Sie sind aber auch als Montagehilfe geeignet, um die Lagerschalen in der vorgesehenen Position anzuordnen.

Aus diesem Grund sind Ausführungsformen des Verfahrens vorteilhaft, bei denen die Nockenwellenaufnahme jeweils im Bereich des Lagerdeckels und/oder des Lagersattels eine Ausnehmung zur Aufnahme des Halteelementes aufweist. Greift das Haltemittel einerseits in die Ausnehmung der Lagerschale und andererseits in die Ausnehmung des Lagerdeckels und/oder des Lagersattels, sind die Schalen in ihrer Lage relativ zur Nockenwellenaufnahme fixiert.

Vorteilhaft sind Ausführungsformen des Verfahrens, bei denen mindestens eine Lagerhalbschale der beiden ein Radialgleitlager ausbildenden Lagerhalbschalen auf ihrer äußeren, der Nockenwellenaufnahme zugewandten Mantelfläche Mittel zur axialen Fixierung aufweisen.

Ein Mittel zur axialen Fixierung kann beispielsweise das Haltemittel - wie bei der zuvor beschriebenen Ausführungsform - sein. Auf der äußeren Mantelfläche der Lagerschale kann aber auch eine Nase oder dergleichen zur axialen Fixierung vorgesehen werden.

Vorteilhaft sind Ausführungsformen des Verfahrens, bei denen zur axialen Fixierung eine erste Ausnehmung in der äußeren Mantelfläche der mindestens einen Lagerhalbschale vorgesehen ist, in der ein Fixierelement angeordnet ist, welches in eine in der Nockenwellenaufnahme vorgesehene zweite Ausnehmung eingreift.

Vorteilhaft sind Ausführungsformen des Verfahrens, bei denen die beiden ein Radialgleitlager ausbildenden Lagerhalbschalen miteinander verbunden sind. Eine derartige Verbindung der Lagerschalen kann die oben bereits angesprochenen Haltemittel ersetzen. Andererseits kann die Verbindung als solche auch als Haltemittel betrachtet werden.

Vorteilhaft sind dabei Ausführungsformen des Verfahrens, bei denen die beiden ein Radialgleitlager ausbildenden Lagerhalbschalen stoffschlüssig miteinander verbunden sind. Eine stoffschlüssige Verbindung kann durch eine Schweißverbindung, insbesondere mittels Laserschweißen, generiert werden, aber auch als Klebeverbindung ausgebildet sein.

Vorteilhaft sind auch Ausführungsformen des Verfahrens, bei denen die beiden ein Radialgleitlager ausbildenden Lagerhalbschalen formschlüssig miteinander verbunden sind. Eine formschlüssige Verbindung kann beispielsweise durch eine sogenannte Verklinkung der Lagerhalbschalen ausgebildet werden. Dabei sind die Trennflächen der Schalen in der Art profiliert, daß im Stoß hakenförmige Elemente ineinander greifen.

Im Folgenden wird die Erfindung anhand von zwei Ausführungsbeispielen gemäß den Figuren 1 bis 3b näher beschrieben. Hierbei zeigt:
- Fig. 1: den unteren Teil einer Nockenwellenaufnahme nach dem Stand der Technik in der Seitenansicht und teilweise geschnitten,
- Fig. 2a: schematisch eine Nockenwelle nach dem Stand der Technik in der Seitenansicht und teilweise geschnitten,
- Fig. 2b: schematisch eine Nockenwelle einer ersten Ausführungsform des Systems in der Seitenansicht und teilweise geschnitten,
- Fig. 2c: die in Figur 2b kenntlich gemachte Einzelheit Y,
- Fig. 3a: schematisch eine zweite Ausführungsform des Systems in der Seitenansicht und teilweise geschnitten, und
- Fig. 3b: die in Figur 3a kenntlich gemachte Einzelheit X.

Figur 1 wurde bereits in der Beschreibungseinleitung erörtert.

Figur 2a zeigt schematisch einen Abschnitt einer Nockenwelle 140 nach dem Stand der Technik in der Seitenansicht und teilweise geschnitten.

Der dargestellte Abschnitt der Nockenwelle 140 weist zwei Nocken 150 auf, zwischen denen ein verdickter Wellenabsatz 160 vorgesehen ist. Dieser Wellenabsatz 160 dient zur Lagerung der Nockenwelle 140 in der Nockenwellenaufnahme und wird hierzu in dem unteren Teil der Aufnahme in einem schmalen Lagersattel (siehe auch Figur 1) und in dem oberen Teil der Aufnahme in einem Lagerdeckel aufgenommen (nicht dargestellt).

Figur 2b zeigt schematisch einen Abschnitt einer Nockenwelle 1 einer ersten Ausführungsform des Systems in der Seitenansicht und teilweise geschnitten.

Die Nockenwelle 1 verfügt in dem dargestellten Abschnitt über zwei Nocken 2 und einen zwischen diesen Nocken 2 angeordneten Wellenabsatz 3, der als Lagerstelle 3 dient. Auf dem Wellenabsatz 3 sind zwei Lagerhalbschalen 5 angeordnet, die mittels eines Halteelementes 6 auf dem Wellenabsatz 3 fixiert sind.

Die beiden Lagerhalbschalen 5 sind auf ihrer äußeren Mantelfläche jeweils mit einer Ausnehmung 4,12 ausgestattet, die in Umfangsrichtung verläuft.

Die Ausnehmungen dienen zur Aufnahme des Halteelements 6, wobei bei der in Figur 2b dargestellten Ausführungsform das Halteelement 6 vollständig in die Ausnehmungen 4,12 eingebettet ist und nicht auch nur teilweise hervorsteht. Aus diesem Grund braucht das Halteelement 6 im Rahmen der Montage nicht entfernt werden und kann, da es den Montagevorgang nicht behindert, in den Ausnehmungen 4,12 verbleiben.

Damit der nominale Durchmesser des Wellenabsatzes 3 d. h. der Lagerung im Vergleich zum herkömmlichen System (siehe Figur 2a) nicht verändert, insbesondere nicht vergrößert wird, ist im Wellenabsatz 3 eine Nut 7 zur Aufnahme der Lagerschalen 5 vorgesehen.

Figur 2c zeigt die in Figur 2b kenntlich gemachte Einzelheit Y in einer Vergrößerung.

Die Lagerhalbschale 5 ist in einer Nut 7 im Wellenabsatz 3 positioniert. Das Halteelement 6, mit dem die Lagerhalbschale 5 auf dem Wellenabsatz 3 fixiert wird, ist in eine in der Lagerschale 5 eingearbeitete Ausnehmung 12 vollständig eingebettet.

Figur 3a zeigt schematisch eine zweite Ausführungsform des Systems in der Seitenansicht und teilweise geschnitten. Es sollen nur die Unterschiede zu der in den Figuren 2b und 2c dargestellten ersten Ausführungsform erörtert werden, weshalb im übrigen bezug genommen wird auf die Figuren 2b und 2c. Für dieselben Bauteile wurden dieselben Bezugszeichen verwendet.

Im Unterschied zur ersten Ausführungsform ist die in Figur 3a dargestellte zweite Ausführungsform dadurch gekennzeichnet, daß das Halteelement 6 nur teilweise in den Ausnehmungen 4,12 der Lagerhalbschalen 5 eingebettet ist und teilweise aus den Ausnehmungen 4,12 hervorsteht. Der hervorstehende Teil des Halteelementes 6 greift in die Nockenwellenaufnahme ein. Hierzu ist die Nockenwellenaufnahme im Bereich des Lagerdeckels 8 und des Lagersattels 9 jeweils mit einer Ausnehmung 10,11 zur Aufnahme des Halteelementes 6 ausgestattet.

Aus diesem Grunde dient das Halteelement 6 nach der Montage der Nockenwelle 1 in der Nockenwellenaufnahme gleichzeitig als Fixierelement 13 gegen axiales Verschieben.

Figur 3b zeigt die in Figur 3a kenntlich gemachte Einzelheit X in einer Vergrößerung. Ersichtlich ist wie das Halteelement 6 sowohl in die Ausnehmung 12 der Lagerschale 5 als auch in die Ausnehmung 11 des Lagersattels 9 eingreift.

### Bezugszeichen

- 1: Nockenwelle
- 2: Nocken
- 3: Lagerstelle, verdickter Wellenabsatz
- 4: Ausnehmung
- 5: Lagerhalbschale
- 6: Halteelement
- 7: Nut
- 8: Lagerdeckel
- 9: Lagersattel
- 10: Ausnehmung
- 11: Ausnehmung
- 12: Ausnehmung
- 13: Fixierelement

- 20: System

- 100: unterer Teil einer Nockenwellenaufnahme
- 110: Lagersattel
- 120: Steg
- 130: Tasche, Kammer
- 140: Nockenwelle
- 150: Nocken
- 160: *Lagerstelle*, Wellenabsatz

## Patentansprüche

1. Verfahren zur Montage eines Systems (20) umfassend
■ eine Nockenwelle (1) mit mindestens zwei Lagerstellen (3),
■ eine zweiteilige Nockenwellenaufnahme, die zur Aufnahme der Nockenwelle (1) in einem unteren Teil mindestens zwei in schmalen Stegen eingearbeitete Lagersättel (9) und in einem oberen Teil mindestens zwei zu den Lagersätteln (9) korrespondierende Lagerdeckel (8) aufweist, um die Nockenwelle (1) mit ihren Lagerstellen (3) in den Lagersätteln (9) und Lagerdeckeln (8) zu lagern, und
■ Lagerhalbschalen (5), wobei jeweils zwei Lagerhalbschalen (5) zusammen mit einer Lagerstelle (3) ein Radialgleitlager ausbilden,
bei dem
■ die Nockenwelle (1) zusammen mit den Lagerhalbschalen (5), von denen jeweils zwei paarweise auf einer Lagerstelle (3) der Nockenwelle (1) mittels eines Halteelementes (6) fixiert sind, als vormontierte Baugruppe in den unteren Teil der Nockenwellenaufnahme in der Art eingebracht wird, daß die dem unteren Teil der Aufnahme zugewandten Lagerhalbschalen (5) in den Lagersätteln (9) platziert werden, und
■ der obere Teil der Nockenwellenaufnahme in der Art mit dem unteren Teil zur Anlage gebracht wird, daß die dem oberen Teil der Nockenwellenaufnahme zugewandten Lagerhalbschalen (5) in den Lagerdeckeln (9) angeordnet werden.

2. Verfahren nach Anspruch 1,
**dadurch gekennzeichnet, daß**
die Halteelemente (6) nach Platzieren der Nockenwelle (1) im unteren Teil der Nockenwellenaufnahme entfernt werden.

3. Verfahren nach Anspruch 1 oder 2,
**dadurch gekennzeichnet, daß**
das Halteelement (6) ein Ring ist.

4. Verfahren nach Anspruch 1 oder 2,
**dadurch gekennzeichnet, daß**
das Halteelement (6) ein klammerförmiger Clip mit einer zangenförmigen Öffnung ist.

5. Verfahren nach Anspruch 1 oder 2,
**dadurch gekennzeichnet, daß**
das Halteelement (6) aus einem streifenförmigen Material ausgebildet ist

6. Verfahren nach einem der vorherigen Ansprüche,
**dadurch gekennzeichnet, daß**
das Halteelement (6) mit den Lagerhalbschalen (5) stoffschlüssig, vorzugsweise mittels einer Klebeverbindung, verbunden ist.

7. Verfahren nach einem der vorherigen Ansprüche,
**dadurch gekennzeichnet, daß**
die Lagerhalbschalen (5) auf ihrer äußeren, der Nockenwellenaufnahme zugewandten Mantelfläche eine Ausnehmung (4, 12) in Umfangsrichtung zur Aufnahme des Halteelements (6) aufweisen.

8. Verfahren nach Anspruch 7,
**dadurch gekennzeichnet, daß**
das Halteelement (6) vollständig in der Ausnehmung (4, 12) eingebettet ist.

9. Verfahren nach Anspruch 7,
**dadurch gekennzeichnet, daß**
das Halteelement (6) teilweise in der Ausnehmung (4, 12) eingebettet ist und teilweise aus der Ausnehmung (4,12) hervorsteht.

10. Verfahren nach einem der vorherigen Ansprüche,
**dadurch gekennzeichnet, daß**
die Nockenwellenaufnahme jeweils im Bereich des Lagerdeckels (8) und/oder des Lagersattels (9) eine Ausnehmung (10,11) zur Aufnahme des Halteelementes (6) aufweist.

11. Verfahren nach einem der vorherigen Ansprüche,
**dadurch gekennzeichnet, daß**
mindestens eine Lagerhalbschale (5) der beiden ein Radialgleitlager ausbildenden Lagerhalbschalen (5) auf ihrer äußeren, der Nockenwellenaufnahme zugewandten Mantelfläche Mittel (6, 13) zur axialen Fixierung aufweisen.

12. Verfahren nach Anspruch 11,
**dadurch gekennzeichnet, daß**
zur axialen Fixierung eine erste Ausnehmung (4, 12) in der äußeren Mantelfläche der mindestens einen Lagerhalbschale (5) vorgesehen ist, in der ein Fixierelement (13) angeordnet ist, welches in eine in der Nockenwellenaufnahme vorgesehene zweite Ausnehmung (10, 11) eingreift.

13. Verfahren nach einem der vorherigen Ansprüche,
**dadurch gekennzeichnet, daß**
die beiden ein Radialgleitlager ausbildenden Lagerhalbschalen (5) miteinander verbunden sind.

14. Verfahren nach Anspruch 13,
**dadurch gekennzeichnet, daß**
die beiden ein Radialgleitlager ausbildenden Lagerhalbschalen (5) stoffschlüssig miteinander verbunden sind.

15. Verfahren nach Anspruch 13,
**dadurch gekennzeichnet, daß**
die beiden ein Radialgleitlager ausbildenden Lagerhalbschalen (5) formschlüssig miteinander verbunden sind.

## Claims

1. Method for assembling a system (20), comprising
■ a camshaft (1) with at least two bearing points (3),
■ a two-part camshaft receptacle which, for receiving the camshaft (1), has, in a lower part, at least two bearing saddles (9) incorporated in narrow webs and, in an upper part, at least two bearing covers (8) corresponding to the bearing saddles (9), in order to mount the camshaft (1) with its bearing points (3) in the bearing saddles (9) and bearing covers (8), and
**characterized in that**
■ bearing half shells (5) in each case two bearing half shells (5), together with a bearing point (3), forming a radial plain bearing,
in which
■ the camshaft (1), together with the bearing half shells (5), of which in each case two are fixed in pairs on a bearing point (3) of the camshaft (1) by means of a holding element (6), is introduced as a preassembled subunit into the lower part of the camshaft receptacle, in such a way that the bearing half shells (5) facing the lower part of the receptacle are placed in the bearing saddles (9), and
■ the upper part of the camshaft receptacle is brought to bear with the lower part in such a way that the bearing half shells (5) facing the upper part of the camshaft receptacle are arranged in the bearing covers (8).

2. Method according to Claim 1,
**characterized in that**
the holding elements (6) are removed after the camshaft (1) has been placed in the lower part of the camshaft receptacle

3. Method according to Claim 1 or 2,
**characterized in that**
the holding element (6) is a ring.

4. Method according to Claim 1 or 2,
**characterized in that**
the holding element (6) is a staple-shaped clip with a tong-like aperture.

5. Method according to Claim 1 or 2,
**characterized in that**
the holding element (6) is produced from a strip-shaped material.

6. Method according to one of the preceding claims,
**characterized in that**
the holding element (6) is connected to the bearing half shells (5) in a materially integral manner, preferably by means of an adhesive bond.

7. Method according to one of the preceding claims,
**characterized in that**
the bearing half shells (5) have, on their outer surface area facing the camshaft receptacle, a recess (4, 12) in the circumferential direction for the reception of the holding element (6).

8. Method according to Claim 7,
**characterized in that**
the holding element (6) is embedded completely in the recess (4, 12).

9. Method according to Claim 7,
**characterized in that**
the holding element (6) is embedded partially in the recess (4, 12) and projects partially out of the recess (4, 12).

10. Method according to one of the preceding claims,
**characterized in that**
the camshaft receptacle has in each case in the region of the bearing cover (8) and/or of the bearing saddle (9) a recess (10, 11) for the reception of the holding element (6).

11. Method according to one of the preceding claims,
**characterized in that**
at least one bearing half shell (5) of the two bearing half shells (5) forming a radial plain bearing has, on its outer surface area facing the camshaft receptacle, means (6, 13) for axial fixing.

12. Method according to Claim 11,
**characterized in that**,
for axial fixing, a first recess (4, 12) in the outer surface area of the at least one bearing half shell (5) is provided, in which is arranged a fixing element (13) which engages into a second recess (10, 11) provided in the camshaft receptacle.

13. Method according to one of the preceding claims,
**characterized in that**
the two bearing half shells (5) forming a radial plain bearing are connected to one another.

14. Method according to Claim 13,
**characterized in that**
the two bearing half shells (5) forming a radial plain bearing are connected to one another in a materially integral manner.

15. Method according to Claim 13,
**characterized in that**
the two bearing half shells (5) forming a radial plain bearing are connected positively to one another.

## Revendications

1. Procédé de montage d'un système (20) comprenant :
- un arbre à came (1) avec au moins deux points de palier (3),
- un logement d'arbre à came en deux parties, qui présente, pour recevoir l'arbre à came (1) dans une partie inférieure au moins deux étriers de palier (9) incorporés dans des nervures étroites et dans une partie supérieure, au moins deux couvercles de palier (8) correspondants aux étriers de palier (9) afin de supporter l'arbre à came (1) avec ses points de palier (3) dans les étriers de palier (9) et les couvercles de palier (8), et
- des demi-coques de palier (5), à chaque fois deux demi-coques de palier (5) réalisant, conjointement avec un point de palier (3), un palier lisse radial,
dans lequel
- l'arbre à came (1), conjointement avec les demi-coques de palier (5), dont à chaque fois deux sont fixées par paire sur un point de palier (3) de l'arbre à came (1) au moyen d'un élément de retenue (6), est monté en tant que module prémonté dans la partie inférieure du logement d'arbre à came de telle sorte que les demi-coques de palier (5) tournées vers la partie inférieure du logement soient placées dans les étriers de palier (9), et
- la partie supérieure du logement d'arbre à came est amenée en appui avec la partie inférieure de telle sorte que les demi-coques de palier (5) tournées vers la partie supérieure du logement d'arbre à came soient disposées dans les couvercles de palier (8).

2. Procédé selon la revendication 1,
**caractérisé en ce que**
les éléments de retenue (6) sont enlevés après la mise en place de l'arbre à came (1) dans la partie inférieure du logement d'arbre à came.

3. Procédé selon la revendication 1 ou 2,
**caractérisé en ce que**
l'élément de retenue (6) est une bague.

4. Procédé selon la revendication 1 ou 2,
**caractérisé en ce que**
l'élément de retenue (6) est une pince en forme d'agrafe ayant une ouverture en forme de tenaille.

5. Procédé selon la revendication 1 ou 2,
**caractérisé en ce que**
l'élément de retenue (6) est réalisé en un matériau en forme de ruban.

6. Procédé selon l'une quelconque des revendications précédentes,
**caractérisé en ce que**
l'élément de retenue (6) est connecté aux demi-coques de palier (5) par engagement par liaison de matière, de préférence au moyen d'une connexion par collage.

7. Procédé selon l'une quelconque des revendications précédentes,
**caractérisé en ce que**
les demi-coques de palier (5) présentent, sur leur surface d'enveloppe extérieure tournée vers le logement d'arbre à came, un évidement (4, 12) dans la direction périphérique pour recevoir l'élément de retenue (6).

8. Procédé selon la revendication 7,
**caractérisé en ce que**
l'élément de retenue (6) est complètement encastré dans l'évidement (4, 12).

9. Procédé selon la revendication 7,
**caractérisé en ce que**
l'élément de retenue (6) est partiellement encastré dans l'évidement (4, 12) et dépasse en partie de l'évidement (4, 12).

10. Procédé selon l'une quelconque des revendications précédentes,
**caractérisé en ce que**
le logement d'arbre à came présente à chaque fois, dans la région du couvercle de palier (8) et/ou de l'étrier de palier (9), un évidement (10, 11) pour recevoir l'élément de retenue (6).

11. Procédé selon l'une quelconque des revendications précédentes,
**caractérisé en ce que**
au moins une demi-coque de palier (5) des deux demi-coques de palier (5) constituant un palier lisse radial présentent, sur leur surface d'enveloppe extérieure tournée vers le logement d'arbre à came, des moyens (6, 13) pour la fixation axiale.

12. Procédé selon la revendication 11,
**caractérisé en ce que**
pour la fixation axiale, on prévoit un premier évidement (4, 12) dans la surface d'enveloppe extérieure de l'au moins une demi-coque de palier (5), dans lequel est disposé un élément de fixation (13), qui vient en prise dans un deuxième évidement (10, 11) prévu dans le logement d'arbre à came.

13. Procédé selon l'une quelconque des revendications précédentes,
**caractérisé en ce que**
les deux demi-coques de palier (5) constituant un palier lisse radial sont connectées l'une à l'autre.

14. Procédé selon la revendication 13,
**caractérisé en ce que**
les deux demi-coques de palier (5) constituant un palier lisse radial sont connectées l'une à l'autre par engagement par liaison de matière.

15. Procédé selon la revendication 13,
**caractérisé en ce que**
les deux demi-coques de palier (5) constituant un palier lisse radial sont connectées l'une à l'autre par engagement par coopération de forme.
